# EUROPÄISCHE PATENTSCHRIFT

(11) **EP 0 821 104 B1**
(45) Veröffentlichungstag und Bekanntmachung des Hinweises auf die Patenterteilung: **06.10.1999**
(21) Anmeldenummer: 97111026.7
(22) Anmeldetag: 02.07.1997
(51) Int. Cl.: E01D 19/06, E04H 9/02

(54) **Überbrückungsvorrichtung für Fugenspalte**
Bridging device for joints
Dispositif de pontage pour joints

(30) Priorität: 26.07.1996 DE 19630328
(43) Veröffentlichungstag der Anmeldung: 28.01.1998
(73) Patentinhaber: Maurer Söhne GmbH & Co. KG, 80807 München (DE)
(72) Erfinder: Schmidt, Erich, 85774 Unterföhring (DE)
(74) Vertreter: Grosse, Wolfgang, Dipl.-Ing.

(56) Entgegenhaltungen:
- EP-A- 0 401 401
- WO-A-94/10412
- DE-B- 1 138 081

## Beschreibung

Die Erfindung betrifft eine Überbrückungsvorrichtung für Fugenspalte zwischen Bauwerksteilen, mit einer den Fugenspalt überbrückenden Dehnfugenkonstruktion, welche beiderseits des Fugenspaltes an den Bauwerksteilen befestigbar ist.

Zur Überbrückung von Fugenspalten bzw. Dehnfugen zwischen zwei Bauwerksteilen - z.B. zwischen einer Brücke und deren Stütze oder Widerlager - sind verschiedene Lösungen bekannt (so wie etwa in EP 0 401 401 A oder DE 1 138 081 B beschrieben). Im Alltagsbetrieb haben sich diese Lösungen bewährt, allerdings besteht das Problem, daß die u.U. recht aufwendigen und kostspieligen Dehnfugenkonstruktionen und die angrenzenden Bauwerksteile, wie der Brückenkörper und die Widerlager, in Ausnahmesituationen, z.B. bei einem Erdbeben, zerstört werden können. Die Erfindung zielt darauf ab, dieses Problem zu beheben.

Die Erfindung erreicht dieses Ziel durch den Gegenstand des Anspruches 1. Gegenüber dem gattungsgemäßen Stand der Technik zeichnet sich die Erfindung dadurch aus, daß wenigstens zwischen einem der Bauwerksteile und der Dehnfugenkonstruktion eine Sicherungseinrichtung angeordnet ist, welche derart ausgebildet ist, daß die Dehnfugenkonstruktion bei Überschreiten einer auf die Dehnfugenkonstruktion wirkenden Grenzkraft (also bei Bewegungen der Bauwerksteile relativ zueinander) aus dem Fugenspalt herausgeführt wird, z.B. herausgleitet.

Die Erfindung setzt beim Erkennen der Notwendigkeit nach einem Zerstörungsschutz gegen übergroße Kräfte, wie sie z.B. durch Erdreichverschiebungen bei Erdbeben ausgelöst werden können, an und realisiert diesen Schutz durch ein ,,separates" Element, welches im Alltagsbetrieb fest derart zwischen Dehnfugenkonstruktion und Bauwerksteil angeordnet ist, daß die Dehnfugenkonstruktion im Alltagsbetrieb sicher im Fugenspalt verbleibt, bei Überschreiten einer Grenzkraft aber mit den angrenzenden Bauwerksteilen gegen Zerstörung gesichert ist. Nach dem Erdbeben geht die Konstruktion in die Ausgangslage zurück und ermöglicht somit ein Überfahren durch Notfallfahrzeuge.

Eine besonders bevorzugte Ausführungsform der Erfindung zeichnet sich dadurch aus, daß die Sicherungseinrichtung als zwischen Einsatzteil und Bauteil angeordnete Gleitrampeneinrichtung ausgebildet ist. Eine Gleitrampe ist eine baulich besonders einfache Möglichkeit der Realisierung eines wirksamen Erdbebenschutzes, die dennoch in wirksamer Weise bei zu großen Bewegungen der Bauteile relativ zueinander (z.B. > 250 mm) die Dehnfugenkonstruktion aus dem Fugenspalt führt. Mittels Schweißnähten oder einer anderen, in Hinsicht auf die Festigkeit zumindest ungefähr definierbaren Verbindung zwischen den Gleitrampenteilen wird gewährleistet, daß die Fuge nur bei Überschreiten einer vorgegebenen Grenzbedingung - also in einer Ausnahmesituation wie einem Erdbeben - aus dem Spalt gleitet.

Nach einer weiteren besonders bevorzugten Ausführungsform der Erfindung ist die Sicherungseinrichtung als eine zwischen die Überbrückungs-Dehnfugenkonstruktion und das Bauwerksteil einbringbare Sicherungsbox ausgebildet.

Weitere vorteilhafte Ausgestaltungen der Erfindungen sind in den übrigen Unteransprüchen angegeben.

Nachfolgend wird ein bevorzugtes Ausführungsbeispiel der Erfindung unter Bezug auf die Zeichnung näher beschrieben, wobei auch weitere Vorteile und Wirkungen der Erfindung deutlich werden. Es zeigen:
- Fig. 1A-1B: verschiedene Schnittansichten eines ersten Ausführungsbeispiels der Erfindung (Schnitte A-A; B-B);
- Fig. 2A - C: verschiedene Schnittansichten eines zweiten Ausführungsbeispiels der Erfindung (Schnitte A-A; B-B, C-C);
- Fig. 3A - C: verschiedene Schnittansichten eines dritten Ausführungsbeispiels der Erfindung (Schnitte A-A; B-B; C-C).

Zunächst sei Fig. 1 beschrieben. Fig. 1B zeigt ein erstes Ausführungsbeispiel der Erfindung in einer Schnittansicht senkrecht zu einem Fugenspalt 1, Fig. 1A zeigt einen Schnitt in einer im Spalt liegenden Ebene.

Eine Überbrückungsvorrichtung 2 für den Fugenspalt 1 zwischen Bauwerksteilen 3, 4 weist eine den Fugenspalt 1 überbrückende Dehnfugenkonstruktion 5 auf, welche beiderseits des Fugenspaltes 1 an den Bauwerksteilen 3, 4 befestigt ist. Die Dehnfugenkonstruktion 5 umfaßt metallische, an den Rändern der jeweiligen Bauwerksteile 3, 4 verankerte, Randprofile 6, 7 und parallel zu den Randprofilen verlaufende Mittelprofile 8. Die Mittelprofile 8 sind auf Traversen 9 angeordnet, die den Fugenspalt 1 überbrücken. Dehnungsstreifen 10 aus einem elastisch nachgiebigen Material überbrücken die verbleibenden, kleineren Spalte 11 zwischen den Rand- und/oder den Mittelprofilen 6, 7, 8, so daß geringere - i. allg. thermisch bedingte - Ausdehnungen der Bauwerksteile 3, 4 kompensiert werden. An der in Fig. 1B linken Seite liegt die Traverse 9 in einem Traversenkasten 12 aus Stahl auf, der Traversenkasten 12 ist wiederum am Boden einer Ausnehmung 13 des Bauwerksteiles 3 angeordnet. Oberhalb des Traversenkastens 12 ist eine Abdeckung A - z.B. aus Polymerbeton - angebracht, in welche die Randprofile 6,7 eingegossen sind.

Zwischen einem der Bauwerksteile - hier ein Brückenteil 4 - und der Dehnfugenkonstruktion 5 ist eine Sicherungseinrichtung 14 angeordnet, welche derart ausgebildet ist, daß die Dehnfugenkonstruktion 5 bei Überschreiten einer auf die Dehnfugenkonstruktion 5 wirkenden Grenzkraft aus dem Fugenspalt 1 herausgleitet. Bei dem vorliegenden Ausführungsbeispiel weist die Sicherungseinrichtung 14 eine zwischen Dehnfugenkonstruktion 5 und Brückenteil 4 angeordnete, zweiseitige Gleitrampe 15 mit einer bauwerksseitigen schiefen Stahlebene 16 sowie eine an die schiefe Ebene 16 des Bauwerksteiles 4 angepaßte, weitere schiefe Stahlebene 17 auf, welche einen Teil einer Stahlrahmenkonstruktion S der Sicherungseinrichtung 14 bildet. Die Sicherungseinrichtung ist hier als eine Art vorgefertigte "Box" ausgeführt, die beliebig austauschbar ist. Die beiden aufeinanderliegenden, schiefen Ebenen 16, 17 bilden im Zusammenspiel die Gleitrampe 15.

Die bauwerksseitige schiefe Stahlebene 16 ist an einer Beton-Ankerscheibe 18 angeordnet, die mittels eines Ankerbügels 19 und weiteren Verankerungsteilen 20 im Bauwerk verankert ist. Die Verankerung der Dehnfugenkonstruktion 5, der Sicherungseinrichtung 14 und der Ankerscheibe 18 an den Bauwerksteilen erfolgt zusätzlich z.B. durch Polymerbeton.

Die Traversen 9 greifen in entsprechend ausgebildete Schächte 21 der Sicherungsboxen 14 ein, wo sie mittels Distanzelementen 22 zwischen Randprofilen 6, 7 und dem Boden des Schachtes 21 liegen.

Die Ausführungsbeispiele der Fig. 2 und 3 unterscheiden sich im wesentlichen nur dadurch, daß in den Stahlrahmen S der Sicherungsbox 14 zum einen ein Stahlkörper 23 (Fig. 2) und zum anderen ein Betonkörper 24 (Fig. 3) eingebracht ist, um der Sicherungsbox 14 Festigkeit zu verleihen.

Während nach den Fig. 1 bis 3 jeweils nur einseitig des Fugenspaltes 1 Sicherungsboxen (FUSE-BOX) 14 vorgesehen sind, ist es natürlich auch möglich, diese beidseitig des Fugenspaltes 1 anzuordnen.

Zur Funktion der Erfindung sei angemerkt, daß bei einem Erdbeben die Verschweißung V zwischen den Ebenen 16 und 17 infolge der Bewegungen der Bauwerksteile relativ zueinander aufbricht, so daß die Dehnfugenkonstruktion 5 aus dem Fugenspalt 1 gleiten kann. Zwar wird bei dem Beispiel der Fig. 1 - 3 dabei die Straßendecke aufgerissen, dies ist im Rahmen der Erdbebenschäden allerdings ein vernachlässigbarer, preiswerter Schaden, der leicht zu beheben ist. Wichtig ist, daß die Dehnfugenkonstruktion 5 und der angrenzende Bauwerksteil 3, 4 unbeschädigt(er) bleiben, so daß nach dem Erdbeben lediglich noch die Sicherungsbox 14 wieder zu befestigen bzw. anzuschweissen ist (man erreicht die Box 14 unkompliziert von oben und unten durch den Spalt hindurch). Schäden durch Erdbeben sind damit i.allg. auf einfache Weise schnell und billig behebbar.

Natürlich ist es auch denkbar, statt der Schweißkonstruktion eine andere austauschbare Verbindungsart, z.B. eine Mutter/Bolzen- oder Nietkonstruktion oder dergleichen zu wählen, bei welcher nach dem Schadensereignis lediglich die Verbindungselemente auszutauschen wären.

### Bezugszeichenliste

- Fugenspalt: 1
- Überbrückungsvorrichtung: 2
- Bauwerksteile: 3, 4
- Dehnfugenkonstruktion: 5
- Randprofile: 6, 7
- Mittelprofile: 8
- Traversen: 9
- Dehnungsstreifen: 10
- Spalte: 11
- Traversenkasten: 12
- Ausnehmung: 13
- Sicherungseinrichtung bzw. -box: 14
- Gleitrampe: 15
- schiefe Ebenen: 16, 17
- Ankerscheibe: 18
- Ankerbügel: 19
- Verankerungsteile: 20
- Schächte: 21
- Distanzelemente: 22
- Stahlkörper: 23
- Betonkörper: 24
- Stahlrahmen: S
- Verschweißung: V
- Abdeckung: A

## Patentansprüche

1. Überbrückungsvorrichtung (2) für Fugenspalte (1) zwischen Bauwerksteilen (3, 4), mit einer den Fugenspalt (1) überbrückenden Dehnfugenkonstruktion (5), welche beiderseits des Fugenspaltes (1) an den Bauwerksteilen (3, 4) befestigbar ist, **dadurch gekennzeichnet, daß** wenigstens zwischen einem der Bauwerksteile (3, 4) und der Dehnfugenkonstruktion (5) eine Sicherungseinrichtung (14) angeordnet ist, welche derart ausgebildet ist, daß die Dehnfugenkonstruktion (5) bei Überschreiten einer zwischen den Bauwerksteilen (3, 4) wirkenden Grenzkraft von diesen getrennt und aus dem Fugenspalt herausgeführt wird.

2. Überbrückungsvorrichtung für Fugenspalte nach Anspruch 1, **dadurch gekennzeichnet, daß** die Sicherungseinrichtung (14) als zwischen Dehnfugenkonstruktion (5) und Bauwerksteil (3, 4) angeordnete Gleitrampe (15) ausgebildet ist.

3. Überbrückungsvorrichtung für Fugenspalte nach Anspruch 1 oder 2, **dadurch gekennzeichnet, daß** die Sicherungseinrichtung als zwischen Dehnfugenkonstruktion (5) und Bauwerksteil einbaubare Sicherungsbox (14) ausgebildet ist.

4. Überbrückungsvorrichtung für Fugenspalte nach Anspruch 3, **dadurch gekennzeichnet, daß** die Sicherungsbox (14) einen Stahlrahmen (S) aufweist, welcher mit dem Bauwerksteil verbunden - insbesondere verschweißt - ist.

5. Überbrückungsvorrichtung für Fugenspalte nach Anspruch 3, **dadurch gekennzeichnet, daß** die Sicherungsbox (14) mit Beton, Stahl oder Kunststoff gefüllt ist.

6. Überbrückungsvorrichtung für Fugenspalte nach Anspruch 2, **dadurch gekennzeichnet, daß** bauwerksseitig eine schiefe Ebene (16) angeordnet ist.

7. Überbrückungsvorrichtung für Dehnfugen nach Anspruch 6 und Anspruch 3, **dadurch gekennzeichnet, daß** an der Sicherungsbox (14) eine an die schiefe Ebene des Bauwerksteiles (16) angepaßte schiefe Ebene (17) angeordnet ist, so daß die beiden Ebenen (16, 17) im Zusammenspiel die Gleitrampe (15) bilden.

8. Uberbrückungsvorrichtung für Fugenspalte nach Anspruch 6 oder 7, **dadurch gekennzeichnet, daß** die bauwerksseitige schiefe Ebene (16) als mit Stahl beschichtete Ankerscheibe (18) ausgebildet ist.

9. Überbrückungsvorrichtung für Fugenspalte nach Anspruch 8, **dadurch gekennzeichnet, daß** die Ankerscheibe (18) mittels eines Ankerbügels (19) und ggf. weiteren Verankerungsteilen (20) im Bauwerk (3, 4) verankert ist.

10. Überbrückungsvorrichtung für Fugenspalte nach Anspruch 3 bis 9, **dadurch gekennzeichnet, daß** die Dehnfugenkonstruktion (5) folgendes aufweist:
a) metallische, an den jeweiligen Bauwerksteilen verankerte, Randprofile (6, 7),
b) parallel zu den Randprofilen (6, 7) verlaufende Mittelprofile (8), wobei
c) die Mittelprofile (8) auf wenigstens einer, den Fugenspalt (1) überbrückenden, Traverse (9) angeordnet sind, und
d) Dehnungsstreifen (10) aus einem elastisch nachgiebigen Material, welche die Spalte (11) zwischen den Rand- und/oder den Mittelprofilen (6, 7, 8) überbrücken.

11. Überbrückungsvorrichtung für Fugenspalte nach Anspruch 10, **dadurch gekennzeichnet, daß** die Traversen (9) in entsprechend ausgebildete Schächte (21) der Sicherungsboxen (14) eingreifen.

12. Überbrückungsvorrichtung für Fugenspalte nach einem der Ansprüche 8 bis 11, **dadurch gekennzeichnet, daß** die Verankerung der Dehnfugenkonstruktion (5), der Sicherungseinrichtung (14) und/oder der Ankerscheibe (18) an den Bauwerksteilen in Polymerbeton erfolgt.

## Claims

1. Bridging device (2) for joints (1) between structural components (3,4) including an expansion joint construction (5), which bridges the joint (1) and is securable to the structural components on both sides of the joint (1), characterised in that a protective device (14) is arranged between at least one of the structural components (3,4) and the expansion joint construction (5) which is so constructed that when a threshold force acting between the structural components (3,4) is exceeded the expansion joint construction (5) is separated from the structural components and guided out of the joint.

2. Bridging device for joints as claimed in claim 1, characterised in that the protective device (14) is constructed as a sliding ramp (15) arranged between the expansion joint construction (5) and the structural components (3,4).

3. Bridging device for joints as claimed in claim 1 or 2, characterised in that the protective device is constructed as a protective box (14) installable between the expansion joint construction (5) and structural component.

4. Bridging device for joints as claimed in claim 3, characterised in that the protective box (14) has a steel frame (S) which is connected, particularly welded, to the structural component.

5. Bridging device for joints as claimed in claim 3, characterised in that the protective box (14) is filled with concrete, steel or plastics material.

6. Bridging device for joints as claimed in claim 2, characterised in that an oblique plane (16) is disposed on the structural component side.

7. Bridging device for expansion joints as claimed in Claim 6 and Claim 3, characterised in that an oblique plane (17), matched to the oblique plane on the structural component (16) is disposed on the protective box (14) so that the two planes (16, 17) cooperate to define the sliding ramp (15).

8. Bridging device for joints as claimed in Claim 6 or 7, characterised in that the oblique plane (16) on the structural component side is constructed as an anchor plate (18) coated with steel.

9. Bridging device for joints as claimed in Claim 8, characterised in that the anchor plate (18) is anchored in the structure (3, 4) by means of an anchor bracket (19) and optionally further anchoring components (20).

10. Bridging device for joints as claimed in Claims 3 to 9, characterised in that the expansion joint (5) has the following:
a) metallic edge profiles (6, 7) anchored to the respective structural components,
b) central profiles (8) extending parallel to the edge profiles (6, 7), whereby
c) the central profiles (8) are disposed on at least one beam (9) bridging the joint (1), and
d) expansion strips (10) of an elastically resilient material which bridge the gaps (11) between the edge and/or the central profiles (6, 7, 8).

11. Bridging device for joints as claimed in Claim 10, characterised in that the beams (9) engage in correspondingly constructed shafts (21) in the protective boxes (14)

12. Bridging device for joints as claimed in one of Claims 8 to 11, characterised in that the anchoring of the expansion joint construction (5), the protective device (14) and/or of the anchor plate (18) to the structural components is effected in polymer concrete.

## Revendications

1. Dispositif de pontage ou liaison (2) pour rainure de joint (1) entre des éléments de construction (3, 4), avec une structure de joint de dilatation (5) pontant ou reliant la rainure de joint (1), structure qui peut être fixée des deux côtés de la rainure de joint (1) sur les éléments de construction (3, 4), caractérisé en ce qu'au moins entre l'un des éléments de construction (3, 4) et la structure de joint de dilatation (5) est disposé un dispositif de sécurité (14) qui est conçu de telle sorte que la structure de joint de dilatation (5), en cas de dépassement d'une force limite agissant entre les éléments de construction (3, 4), est séparée de ceux-ci et est éjectée de la rainure de joint.

2. Dispositif de pontage ou liaison pour rainure de joint selon la revendication 1, caractérisé en ce que le dispositif de sécurité (14) est réalisé sous forme de rampe de glissement (15) disposée entre la structure de joint de dilatation (5) et l'élément de construction (3, 4).

3. Dispositif de pontage ou liaison pour rainure de joint selon l'une ou l'autre des revendications 1 et 2, caractérisé en ce que le dispositif de sécurité est conçu sous forme de boîte de sécurité (14) pouvant s'encastrer entre la structure de joint de dilatation (5) et l'élément de construction.

4. Dispositif de pontage ou liaison pour rainure de joint selon la revendication 3, caractérisé en ce que la boîte de sécurité (14) comporte un châssis d'acier (S) qui est relié, en particulier soudé, sur l'élément de construction.

5. Dispositif de pontage ou liaison pour rainure de joint selon la revendication 3, caractérisé en ce que la boîte de sécurité (14) est remplie de béton, d'acier ou de matière plastique.

6. Dispositif de pontage ou liaison pour rainure de joint selon la revendication 2, caractérisé en ce qu'un plan incliné (16) est disposé du côté de la construction.

7. Dispositif de pontage ou liaison pour rainure de joint selon la revendication 6 et la revendication 3, caractérisé en ce que sur la boîte de sécurité (14) est disposé un plan incliné (17) adapté au plan incliné de l'élément de construction (16) de sorte que les deux plans (16, 17) forment conjointement la rampe de glissement (15).

8. Dispositif de pontage ou liaison pour rainure de joint selon l'une ou l'autre des revendications 6 et 7, caractérisé en ce que le plan incliné côté construction (16) est conçu sous forme de disque d'ancrage (18) revêtu d'acier.

9. Dispositif de pontage ou liaison pour rainure de joint selon la revendication 8, caractérisé en ce que le disque d'ancrage (18) est ancré au moyen d'un étrier d'ancrage (19) et éventuellement au moyen d'autres pièces d'ancrage (20) dans la construction (3, 4).

10. Dispositif de pontage ou liaison pour rainure de joint selon l'une des revendications 3 à 9, caractérisé en ce que la structure de joint de dilatation (5) présente les éléments suivants :
a) des profilés marginaux (6, 7) métalliques ancrés sur les éléments de construction respectifs,
b) des profilés médians (8) s'étendant parallèlement aux profilés marginaux (6, 7), de sorte que
c) les profilés médians (8) sont disposés sur au moins une traverse (9) reliant ou pontant la rainure de joint (1), et
d) des bandes de dilatation (10) réalisées à partir d'un matériau souple élastiquement, qui pontent ou relient la rainure (10) entre les profilés marginaux et/ou médians (6, 7, 8).

11. Dispositif de pontage ou liaison pour rainure de joint selon la revendication 10, caractérisé en ce que les traverses (9) s'encastrent dans les évidements conçus de façon correspondante (21) des boîtes de sécurité (14).

12. Dispositif de pontage ou liaison pour rainure de joint selon l'une des revendications 8 à 11, caractérisé en ce que l'ancrage de la structure de joint de dilatation (5), du dispositif de sécurité (14) et/ou du disque d'ancrage (18) s'effectuent sur les éléments de construction en béton polymère.
